# EUROPÄISCHE PATENTSCHRIFT

(11) **EP 1 820 614 B1**
(45) Veröffentlichungstag und Bekanntmachung des Hinweises auf die Patenterteilung: **19.10.2011**
(21) Anmeldenummer: 06026809.1
(22) Anmeldetag: 22.12.2006
(51) Int. Cl.: B26D 7/30, B26D 5/00, B26D 5/20

(54) **Aufschneiden von Lebensmittelprodukten**
Slicing food products
Tranchage de produits alimentaires

(30) Priorität: 17.02.2006 DE 102006007490
(43) Veröffentlichungstag der Anmeldung: 22.08.2007
(73) Patentinhaber: Weber Maschinenbau GmbH & Co. KG, 35236 Breidenbach (DE)
(72) Erfinder:
(74) Vertreter: Manitz, Finsterwald & Partner GbR

(56) Entgegenhaltungen:
- EP-A- 0 449 512
- WO-A-89/08983
- WO-A-03/004228
- WO-A-2006/092311
- DE-A1- 19 906 021
- US-A1- 5 054 345
- US-A1- 2004 194 605
- US-B1- 6 882 434

## Beschreibung

Die vorliegende Erfindung betrifft ein Verfahren sowie eine Vorrichtung zum Aufschneiden von Lebensmittelprodukten wie Schinken, Wurst, Käse und dergleichen.

Beim Aufschneiden von Lebensmittelprodukten wird einem insbesondere rotierend angetriebenen Schneidmesser ein aufzuschneidendes Produkt in einer Förderrichtung zugeführt und werden von dem Produkt mittels des Schneidmessers Scheiben abgetrennt.

Aus den abgetrennten Scheiben können eine gestapelte oder geschindelte Form aufweisende Portionen gebildet werden. In vielen Fällen werden die Portionen abtransportiert und direkt einer Verpackungsmaschine zugeführt. Für eine effiziente Abwicklung ist es erforderlich, dass dieser Prozess vollautomatisch abläuft und keine korrigierenden Eingriffe erforderlich sind. Das Aufschneiden der Lebensmittelprodukte muss also derart erfolgen, dass die gebildeten Portionen unverändert verpackt werden können.

An die Eigenschaften der Portionen werden immer höhere Anforderungen gestellt. So sollen die Portionen nicht nur ein ansprechendes Äußeres aufweisen. Es ist außerdem notwendig, dass die Portionen innerhalb relativ enger Toleranzen ein vorgegebenes Gesamtgewicht einhalten. Insbesondere Unterfüllungen sind auf Grund gesetzlicher Bestimmungen zu vermeiden. Dabei kann es auch erforderlich sein, ein vorgegebenes Gesamtgewicht mit einer ebenfalls entweder genau oder innerhalb enger Grenzen vorgegebenen Anzahl von Produktscheiben zu erzielen. Ferner ist es möglich, dass jede einzelne Produktscheibe ein vorgegebenes Gesamtgewicht aufzuweisen hat.

Zur Erzielung gewichtskonstanter Portionen oder Scheiben ist es bereits bekannt, vor dem Aufschneiden die äußere Form oder Außenkontur des Produktes zu bestimmen und bei der Produktzufuhr zu berücksichtigen. Schwankungen im Scheibengewicht auf Grund eines nicht-konstanten Produktquerschnittprofils können so durch Variieren der Scheibendicke mittels der Produktzufuhr ausgeglichen werden. Bei dieser Vorgehensweise wird eine konstante Produktdichte bzw. homogene Dichteverteilung innerhalb des Produktes vorausgesetzt.

Es ist ebenfalls bereits bekannt, durch eine Analyse der Schnittflächen der abzutrennenden Produktscheiben eine automatische Klassierung bzw. ein automatisches so genanntes Grading zu erreichen. Auf diese Weise können die auf die Schnittfläche bezogenen Anteile von unterschiedlichen Produkt-Bestandteilen erfasst und auch bewertet werden. Als Bestandteile können beispielsweise Fleisch- bzw. Mageranteile einerseits und Fettanteile andererseits gewählt werden. Ferner können so Hohlräume innerhalb des Produktes identifiziert werden.

Aus der EP-A-0 449 512 ist eine Vorrichtung zum Aufschneiden von Lebensmittelprodukten und ein Verfahren zur Steuerung derselben bekannt, wobei eine Schnittfläche eines Produkts optisch erfasst und bezüglich ihres Flächeninhalts als auch ihrer inneren Struktur analysiert wird. Ähnliche Vorrichtungen und Verfahren sind in der US 2004/ 194605 A1, der WO 03/004228 A, der DE 199 06 021 A1 und der US-A1-5 054 345 beschrieben.

Diese Dokumente offenbaren Vorrichtungen und Verfahren zum Aufschneiden von Lebensmittelprodukten wie Schinken, Wurst, Käse und dergleichen,
bei denen einem insbesondere rotierend angetriebenen Schneidmesser ein aufzuschneidendes Produkt in einer Förderrichtung zugeführt wird und von dem Produkt mittels des Schneidmessers Scheiben abgetrennt werden, und
bei denen sowohl die äußere Form des Produktes als auch die innere Struktur des Produktes bestimmt und bei der Produktzufuhr berücksichtigt werden,
wobei die innere Struktur des Produktes durch Schnittflächen-Analyse bestimmt wird, und wobei die Schnittflächen zumindest einiger, insbesondere aller, Produktscheiben jeweils vor dem Abtrennen der Produktscheibe analysiert werden,
wobei
aus der äußeren Form und der inneren Struktur des Produktes das auf eine bestimmte Scheibendicke bezogene Gewicht einer Produktscheibe berechnet und die Produktzufuhr derart angesteuert wird, dass
- die abzutrennenden Produktscheiben jeweils ein vorgegebenes Scheibengewicht aufweisen, oder Siebilden auch die Grundlage für der Oberbegriff des Anspruchs 8.

Die US-B1-6 882 434 beschreibt eine Vorrichtung, mit der die äußere Form von Lebensmittelprodukten und deren mittlere Dichte ermittelt werden. Ähnliche Vorrichtungen sind aus der WO 2006/092311 A und der DE 44 10 596 A 1 bekannt, bei denen ein Produkt durchstrahlt und dadurch zusätzlich dessen innere Struktur erfasst wird.

Aufgabe der Erfindung ist es, das Aufschneiden von Lebensmittelprodukten hinsichtlich einer höheren Vielseitigkeit und größeren Flexibilität zu verbessern und insbesondere eine möglichst hohe Genauigkeit bei der Erzeugung von gewichtskonstanten Portionen bzw. Scheiben zu erzielen.

Die Erfindung wird in den Ansprüchen 1 und 8 definiert.

Bei dem erfindungsgemäßen Verfahren zum Aufschneiden von Lebensmittelprodukten wird sowohl die äußere Form des Produktes als auch die innere Struktur des Produktes bestimmt und bei der Produktzufuhr berücksichtigt. Die Aufschneidevorrichtung zeichnet sich dadurch aus, dass Messeinrichtungen zum Bestimmen sowohl der äußeren Form des Produktes als auch der inneren Struktur des Produktes vorgesehen sind und Auswerte- und Steuereinrichtungen dazu dienen, die Zuführeinrichtung, mit der ein aufzuschneidendes Produkt dem Schneidmesser in einer Förderrichtung zugeführt wird, in Abhängigkeit von der mittels der Messeinrichtungen bestimmten äußeren Form und inneren Struktur des Produktes zu betreiben.

Erfindungsgemäß wird die äußere Form des Produktes an einer in Förderrichtung vor dem Schneidmesser gelegenen Messstelle bestimmt. Dies kann unmittelbar vor dem Aufschneiden des Produktes und insbesondere während der Produktzufuhr erfolgen. Die Bestimmung der Produkt-Innenstruktur erfolgt durch eine so genannte Schnittflächen-Analyse.

Die Erfindung basiert folglich auf dem Gedanken, Informationen über die äußere Form bzw. Außenkontur des Produktes einerseits und Informationen über die Produkt-Innenstruktur andererseits für die Ansteuerung der Produktzufuhr miteinander zu kombinieren. Anders als bisher wird folglich das Produkt nicht nur entweder lediglich hinsichtlich seiner äußeren Form oder seiner inneren Struktur analysiert, sondern es erfolgt eine vollständige Produkterfassung insofern, als das Produkt gewissermaßen sowohl von außen als auch von innen "betrachtet" und die Produktzufuhr entsprechend angesteuert, d. h. der Aufschneidevorgang entsprechend dynamisch geregelt wird.

Durch die erfindungsgemäße zusätzliche Analyse der Produkt-Innenstruktur ist man nicht mehr auf Annahmen über die Dichteverteilung des Produktes angewiesen. Hohlräume oder andere Dichteanomalien innerhalb eines Produktes wirken sich nicht mehr nachteilig auf das einzuhaltende Gesamtgewicht der Portionen bzw. das vorgegebene Scheibengewicht aus, da während des Aufschneidevorgangs sofort durch entsprechende Ansteuerung der Produktzufuhr korrigierend eingegriffen werden kann.

Der Betrieb der Produktzufuhr kann alleine auf der Basis der Informationen erfolgen, die durch die Bestimmung der äußeren Form des Produktes und der Produkt-Innenstruktur erhalten werden. Zusätzlich kann eine Wiegeeinrichtung vorgesehen sein, mit welcher die gebildeten Portionen bzw. die während des Aufschneidevorgangs im Entstehen befindlichen Portionen gewogen werden. Die mit der Waage während des Aufschneidevorgangs fortlaufend ermittelten Gewichtsdaten können bei der Ansteuerung der Zuführeinrichtung berücksichtigt werden. Alternativ kann die Waage lediglich Kontrollzwecken dienen.

Konkret besteht die erfindungsgemäße Vorgehensweise darin, aus der äußeren Form und der inneren Struktur des Produktes das auf eine bestimmte Scheibendicke bezogene Gewicht einer Produktscheibe zu berechnen und die Produktzufuhr derart anzusteuern, (i) dass die abzutrennenden Produktscheiben jeweils ein vorgegebenes Scheibengewicht aufweisen, oder (ii) dass Portionen aus mehreren Produktscheiben jeweils ein vorgegebenes Gesamtgewicht aufweisen.

Dabei ist es möglich, dass für die jeweils vorgegebenen Werte bestimmte Toleranzen vorgesehen sind. Bei der Vorgabe eines Gesamtgewichtes für Portionen kann zusätzlich eine vorgegebene Anzahl von Produktscheiben gefordert werden.

Bevorzugt ist eine scheibenbezogene gleichzeitige Berücksichtigung der äußeren Form des Produktes und der Produkt-Innenstruktur. Diese Gesamt-Analyse kann für jede einzelne abzutrennende Produktscheibe erfolgen. Alternativ ist es möglich, dies nur für einige Produktscheiben durchzuführen, beispielsweise für jede n-te Produktscheibe, wobei n in Abhängigkeit von der jeweils gewünschten Genauigkeit bzw. von den speziellen Eigenschaften des jeweiligen Produktes gewählt wird.

Dabei ist es nicht erforderlich, das gesamte Produkt hinsichtlich seiner Außenkontur zu vermessen. Auch hier sind Näherungslösungen möglich, bei denen beispielsweise das Produkt nur über bestimmte Teilbereiche in Längs- und/oder Umfangsrichtung vermessen wird.

Eine konkrete Möglichkeit zur Produktkonturbestimmung bildet das so genannte Lichtschnittverfahren, bei dem in einer insbesondere senkrecht zur Förderrichtung verlaufenden Messebene, durch die das Produkt insbesondere unmittelbar vor dem Aufschneidevorgang hindurch geführt wird, kontinuierlich oder intermittierend hinsichtlich seiner Außenkontur vermessen wird. Hierzu kann eine Messeinrichtung vorgesehen sein, die wenigstens eine Strahlungsquelle, beispielsweise einen Laser, mit dem eine Linie auf das Produkt projiziert werden kann, sowie einen Strahlungsdetektor insbesondere in Form einer Videokamera umfasst. Aus den mittels des Strahlungsdetektors aufgenommenen Bildern der auf das Produkt projizierten Linie lässt sich durch grundsätzlich bekannte Verfahren zur Bildverarbeitung die Außenkontur des Produktes bestimmen.

Da der Ort, an dem die Produktkontur ermittelt wird, bezogen auf die Schneidebene des Schneidmessers bekannt ist, stehen den Auswerteeinrichtungen alle Informationen zur Verfügung, die erforderlich sind, um den Zeitpunkt zu bestimmen, an dem der bezüglich der Kontur vermessene Produktbereich die Schneidebene erreicht, so dass eine exakte, gewissermaßen zeitversetzte Steuerung der Produktzufuhr auf der Basis der vorher ermittelten Produktkonturdaten erfolgen kann. Alternativ oder zusätzlich ist es möglich, mit so genannten Produktanfangssensoren zu arbeiten, die sowohl im Bereich der Messstelle als auch im Bereich der Schneidebene angeordnet und dazu ausgebildet sind, den in Förderrichtung vorneliegenden Produktanfang zu detektieren, der dann den ein richtiges "Timing" sicherstellenden Bezug für die Auswerte- und Steuereinrichtungen bildet.

Bevorzugt wird mittels einer optoelektronischen Einrichtung, insbesondere eine Videokamera, ein Bild der Schnittfläche einer abzutrennenden Scheibe aufgenommen und das Bild hinsichtlich der Produkt-Innenstruktur untersucht. Fettanteile des Produktes beispielsweise lassen sich so von Fleisch- bzw. Mageranteilen unterscheiden, und unter Berücksichtung bekannter absoluter oder relativer Dichtewerte kann ein Maß für das auf eine bestimmte Scheibendicke bezogene Gewicht der betreffenden Produktscheibe berechnet und bei der Produktzufuhr berücksichtigt werden. Durch den Einsatz ausreichend schneller Hardware und entsprechend leistungsfähiger Software lassen sich auch bei hohen Schnittgeschwindigkeiten, wie sie mit modernen Hochleistungs-Slicern möglich sind, problemlos die gewünschten Ergebnisse erzielen.

Der Videokamera können Beleuchtungseinrichtungen zur Ausleuchtung der Schnittflächen bzw. der Produktumgebung im Bereich der Schnittflächen zugeordnet sein, die beispielsweise durch Verwendung unterschiedlicher Wellenlängen oder anderer Ausleuchtparameter für eine optimale Kontrastierung der Schnittflächen gegenüber der Umgebung sorgen.

## Patentansprüche

1. Verfahren zum Aufschneiden von Lebensmittelprodukten wie Schinken, Wurst, Käse und dergleichen,
bei dem einem insbesondere rotierend angetriebenen Schneidmesser ein aufzuschneidendes Produkt in einer Förderrichtung zugeführt wird und von dem Produkt mittels des Schneidmessers Scheiben abgetrennt werden, und
bei dem sowohl die äußere Form des Produktes als auch die innere Struktur des Produktes bestimmt und bei der Produktzufuhr berücksichtigt werden,
wobei die innere Struktur des Produktes durch Schnittflächen-Analyse bestimmt wird, und wobei die Schnittflächen zumindest einiger, insbesondere aller, Produktscheiben jeweils vor dem Abtrennen der Produktscheibe analysiert werden,
wobei die äußere Form des Produktes an einer in Förderrichtung vor dem Schneidmesser gelegenen Messstelle bestimmt wird, und wobei aus der äußeren Form und der inneren Struktur des Produktes
das auf eine bestimmte Scheibendicke bezogene Gewicht einer Produktscheibe berechnet und die Produktzufuhr derart angesteuert wird, dass
- die abzutrennenden Produktscheiben jeweils ein vorgegebenes Scheibengewicht aufweisen, oder
- Portionen aus mehreren Produktscheiben jeweils ein vorgegebenes Gesamtgewicht aufweisen, insbesondere unter Berücksichtigung einer vorgegebenen Anzahl von Produktscheiben, insbesondere jeweils innerhalb vorgegebener Toleranzen.

2. Verfahren nach Anspruch 1,
**dadurch gekennzeichnet,**
**dass** zumindest für einige Produktscheiben, insbesondere für jede Produktscheibe, jeweils sowohl deren äußere Form als auch deren innere Struktur für die Produktzufuhr berücksichtigt wird.

3. Verfahren nach einem der vorhergehenden Ansprüche,
**dadurch gekennzeichnet,**
**dass** die äußere Form des Produktes bestimmt wird, während das Produkt dem Schneidmesser zugeführt wird.

4. Verfahren nach einem der vorhergehenden Ansprüche,
**dadurch gekennzeichnet,**
**dass** die äußere Form des Produktes in einer Messebene bestimmt wird, durch die das Produkt hindurch bewegt wird.

5. Verfahren nach Anspruch 4,
**dadurch gekennzeichnet,**
**dass** die Messebene senkrecht zur Förderrichtung verläuft.

6. Verfahren nach einem der vorhergehenden Ansprüche,
**dadurch gekennzeichnet,**
**dass** die Schnittflächen mittels einer optoelektronischen Einrichtung, insbesondere einer Kamera, erfasst werden und die dabei erhaltenen Schnittflächenbilder hinsichtlich der Produkt-Innenstruktur ausgewertet werden.

7. . Verfahren nach einem der vorhergehenden Ansprüche,
**dadurch gekennzeichnet,**
**dass** zur Bestimmung der äußeren Form des Produktes jeweils die Kontur einer abzutrennenden Produktscheibe mittels einer optoelektronischen Erfassungseinrichtung, insbesondere einer Kamera, erfasst wird, indem in den mittels der Kamera aufgenommenen Bildern die Schnittfläche der Produktscheibe von der Produktumgebung unterschieden wird.

8. Vorrichtung zum Aufschneiden von Lebensmittelprodukten wie Schinken, Wurst, Käse und dergleichen zur Durchführung des Verfahrens nach einem der vorhergehenden Ansprüche,
mit einem insbesondere rotierend antreibbaren Schneidmesser, einer Zuführeinrichtung, mit der ein aufzuschneidendes Produkt dem Schneidmesser in einer Förderrichtung zuführbar ist, um von dem Produkt Scheiben abzutrennen,
Messeinrichtungen zum Bestimmen sowohl der äußeren Form des Produktes als auch der inneren Struktur des Produktes, und Auswerte- und Steuereinrichtungen zum Betreiben der Zuführeinrichtung in Abhängigkeit von der mittels der Messeinrichtungen bestimmten äußeren Form und inneren Struktur des Produktes, wobei die Mess-, Auswerte- und Steuereinrichtungen zur Analyse der Schnittflächen der abzutrennenden Produktscheiben ausgebildet sind. **dadurch gekennzeichnet,**
**dass** wenigstens eine Messeinrichtung zur Bestimmung der äußeren Form des Produktes an einer in Förderrichtung vor dem Schneidmesser gelegenen Messstelle angeordnet ist

9. Vorrichtung nach Anspruch 8,
**dadurch gekennzeichnet,**
**dass** die Mess-, Auswerte- und Steuereinrichtungen dazu ausgebildet sind, zumindest für einige Produktscheiben, insbesondere für jede Produktscheibe, jeweils sowohl deren äußere Form als auch deren innere Struktur für die Produktzufuhr zu berücksichtigen.

10. Vorrichtung nach Anspruch 8 oder 9,
**dadurch gekennzeichnet,**
**dass** die Messeinrichtungen dazu ausgebildet sind, die äußere Form des Produktes durch Messen der Produktkontur in einer Messebene zu bestimmen, durch die das Produkt hindurch bewegbar ist.

11. Vorrichtung nach einem der Ansprüche 8 bis 10,
**dadurch gekennzeichnet,**
**dass** die Messeinrichtung wenigstens eine Strahlungsquelle, insbesondere einen Laser, mit dem eine Linie auf das Produkt projizierbar ist, und einen Strahlungsdetektor, insbesondere eine Kamera, umfasst, wobei mit den Auswerteeinrichtungen aus einem mittels des Strahlungsdetektors aufgenommen Bild der auf das Produkt projizierten Linie die Außenkontur des Produktes bestimmbar ist.

12. Vorrichtung nach einem der Ansprüche 8 bis 11,
**dadurch gekennzeichnet,**
**dass** die Messeinrichtungen wenigstens eine optoelektronische Erfassungseinrichtung, insbesondere eine Kamera, umfassen, die in dem dem Schneidmesser in Förderrichtung nachgelagerten Halbraum angeordnet und zur Erfassung der Schnittflächen der abzutrennenden Produktscheiben ausgebildet ist.

13. Vorrichtung nach einem der Ansprüche 8 bis 12,
**dadurch gekennzeichnet,**
**dass** die Auswerteeinrichtungen dazu ausgebildet sind, die erfassten Schnittflächenbilder hinsichtlich der Produkt-Innenstruktur auszuwerten.

14. Vorrichtung nach einem der Ansprüche 8 bis 13,
**dadurch gekennzeichnet,**
**dass** die Auswerteeinrichtungen dazu ausgebildet sind, die erfassten Schnittflächenbilder hinsichtlich der Produktkontur auszuwerten.

15. Vorrichtung nach einem der Ansprüche 8 bis 14,
**dadurch gekennzeichnet,**
**dass** auf die Messeinrichtungen abgestimmte Beleuchtungseinrichtungen zur Ausleuchtung der Schnittflächen und/oder der Produktumgebung im Bereich der Schnittflächen vorgesehen sind.

## Claims

1. A method for the slicing of food products such as ham, sausage, cheese and the like,
in which a product to be sliced is supplied to a cutting blade, in particular a rotatingly driven cutting blade, in a conveying direction and slices are cut off the product by means of the cutting blade, and in which both the outer shape of the product and the inner structure of the product are determined and are taken into account in the product supply,
wherein the inner structure of the product is determined by cut surface analysis, and wherein the cut surfaces of at least some product slices, in particular of all product slices, are each analyzed before the cutting off of the product slice,
wherein the outer shape of the product is determined at a measuring point disposed in front of the cutting blade in the conveying direction, and
wherein the weight of a product slice related to a specific slice thickness is calculated from the outer shape and the inner structure of the product and the product supply is controlled such that
- the product slices to be cut off each have a predetermined slice weight, or
- portions of a plurality of product slices each have a predetermined total weight, in particular while taking account of a predetermined number of product slices,
in particular within predetermined tolerances in each case.

2. A method in accordance with claim 1,
**characterized in that,**
at least for some product slices, in particular for each product slice, in each case both their outer shape and their inner structure are taken into account for the product supply.

3. A method in accordance with any one of the preceding claims,
**characterized in that**
the outer shape of the product is determined while the product is supplied to the cutting blade.

4. A method in accordance with any one of the preceding claims,
**characterized in that**
the outer shape of the product is determined in a measuring plane through which the product is moved.

5. A method in accordance with claim 4,
**characterized in that**
the measuring plane extends perpendicular to the conveying direction.

6. A method in accordance with any one of the preceding claims,
**characterized in that**
the cut surfaces are detected by means of an optoelectronic device, in particular a camera, and the cut surface images obtained in this process are evaluated with respect to the inner product structure.

7. A method in accordance with any one of the preceding claims,
**characterized in that**
the contour of a product slice to be cut off is in each case detected by means of an optoelectronic detection device, in particular a camera, for the determination of the outer shape of the product **in that** the cut surface of the product slice is distinguished from the product environment in the images taken by means of the camera.

8. An apparatus for slicing food products such as ham, sausage, cheese and the like for carrying out the method in accordance with any one of the preceding claims, having
a cutting blade, in particular a rotatingly drivable cutting blade, a supply device with which a product to be sliced can be supplied to the cutting blade in a conveying direction to cut off slices from the product,
measuring devices for the determination of both the outer shape of the product and the inner structure of the product, and evaluation and control devices for the operation of the supply device in dependence on the outer shape and the inner structure of the product determined by means of the measuring devices, wherein the measuring, evaluation and control devices are made for the analysis of the cut surfaces of the product slices to be cut off,
**characterized in that**
at least one measuring device for the determination of the outer shape of the product is arranged at a measuring point disposed in front of the cutting blade in the conveying direction.

9. An apparatus in accordance with claim 8,
**characterized in that**
the measuring, evaluation and control devices are made to take into account, at least for some product slices, in particular for each product slice, in each case both their outer shape and their inner structure for the product supply.

10. An apparatus in accordance with claim 8 or claim 9, **characterized in that**
the measuring devices are made to determine the outer shape of the product by measurement of the product contour in a measuring plane through which the product can be moved.

11. An apparatus in accordance with any one of the claims 8 to 10,
**characterized in that**
the measuring device includes at least one radiation source, in particular a laser, with which a line can be projected onto the product, and a radiation detector, in particular a camera, with the outer contour of the product being able to be determined using the evaluation devices from an image of the line projected onto the product taken by means of the radiation detector.

12. An apparatus in accordance with any one of the claims 8 to 11,
**characterized in that**
the measuring devices include at least one optoelectronic detection device, in particular a camera, which is arranged in the half-space disposed after the cutting blade in the conveying direction and is made for the detection of the cut surfaces of the product slices to be cut off.

13. An apparatus in accordance with any one of the claims 8 to 12,
**characterized in that**
the evaluation devices are made to evaluate the detected cut surface images with respect to the inner product structure

14. An apparatus in accordance with any one of the claims 8 to 13,
**characterized in that**
the evaluation devices are made to evaluate the detected cut surface images with respect to the product contour.

15. An apparatus in accordance with any one of the claims 8 to 14,
**characterized in that**
lighting devices matched to the measuring devices are provided for the illumination of the cut surfaces and/or of the product environment in the region of the cut surfaces.

## Revendications

1. Procédé pour le tranchage de produits alimentaires tels que le jambon, charcuterie, fromage et similaires,
dans lequel un produit à trancher est approché d'un couteau de coupe entraîné, en particulier en rotation, dans une direction de convoyage et des tranches sont séparées du produit au moyen du couteau de coupe, et dans lequel aussi bien la forme extérieure du produit que la structure intérieure du produit sont constatées et prises en compte pour l'approche du produit,
dans lequel la structure intérieure du produit est constatée par analyse de la surface de coupe, et les surfaces de coupe de quelques-unes au moins des tranches de produit, en particulier de toutes les tranches, sont analysées respectivement avant la séparation de la tranche de produit,
dans lequel la forme extérieure du produit est constatée à un emplacement de mesure situé devant le couteau de coupe en direction de convoyage, et
dans lequel on calcule à partir de la forme extérieure et de la structure intérieure du produit le poids d'une tranche de produit par référence à une épaisseur de tranche déterminée et l'approche du produit est commandée de telle façon que
- les tranches de produit à séparer présentent chacune un poids de tranche prédéterminé, ou
- des portions de plusieurs tranches de produit présentent chacune un poids total prédéterminé, en particulier en tenant compte d'un nombre prédéterminé de tranches de produits,
en particulier à l'intérieur de tolérances respectives prédéterminées.

2. Procédé selon la revendication 1,
**caractérisé en ce que**
au moins pour quelques tranches de produit, en particulier pour chaque tranche de produit, on prend en compte respectivement aussi bien sa forme extérieure que sa structure intérieure pour l'approche du produit.

3. Procédé selon l'une des revendications précédentes,
**caractérisé en ce que** la forme extérieure du produit est constatée pendant que le produit est approché du couteau de coupe.

4. Procédé selon l'une des revendications précédentes,
**caractérisé en ce que** la forme extérieure du produit est constatée dans un plan de mesure à travers lequel le produit est déplacé.

5. Procédé selon la revendication 4,
**caractérisé en ce que** le plan de mesure s'étend perpendiculairement à la direction de convoyage.

6. Procédé selon l'une des revendications précédentes,
**caractérisé en ce que** les surfaces de coupe sont observées au moyen d'un système optoélectronique, en particulier une caméra, et les images ici obtenues des surfaces de coupe sont évaluées vis-à-vis de la structure intérieure du produit.

7. Procédé selon l'une des revendications précédentes,
**caractérisé en ce que** pour constater la forme extérieure du produit, on observe respectivement le contour d'une tranche de produit à séparer au moyen d'un système d'observation optoélectronique, en particulier une caméra, en effectuant une différence, dans les images prises au moyen de la caméra, de la surface de coupe des tranches de produit par rapport à l'environnement du produit.

8. Appareil pour le tranchage de produits alimentaires, tels que jambon, charcuterie, fromage et similaires pour mettre en oeuvre le procédé selon l'une des revendications précédentes,
comprenant un couteau de coupe entraîné, en particulier en rotation, comprenant un dispositif d'approche au moyen duquel un produit à trancher peut être approché du couteau de coupe dans une direction de convoyage, afin de séparer les tranches depuis le produit,
des dispositifs de mesure pour constater aussi bien la forme extérieure du produit que la structure intérieure du produit, et
des dispositifs d'évaluation et de commande pour faire fonctionner le dispositif d'approche en fonction de la forme extérieure et de la structure intérieure du produit constatées au moyen des dispositifs de mesure, dans lequel les dispositifs de mesure, d'évaluation et de commande sont réalisés pour analyser les surfaces de coupe des tranches de produit à séparer,
**caractérisé en ce que**
au moins un dispositif de mesure pour constater la forme extérieure de produit est agencé à un emplacement de mesure situé devant le couteau de coupe en direction de convoyage.

9. Appareil selon la revendication 8,
**caractérisé en ce que** les dispositifs de mesure, d'évaluation et de commande sont réalisés, au moins pour quelques tranches de produit et en particulier pour chaque tranche de produit, pour prendre en compte respectivement aussi bien leur forme extérieure que leur structure intérieure pour l'approche du produit.

10. Appareil selon la revendication 8 ou 9,
**caractérisé en ce que** les dispositifs de mesure sont réalisés pour constater la forme extérieure du produit par mesure du contour du produit dans un plan de mesure à travers lequel le produit est déplaçable.

11. Appareil selon l'une des revendications 8 à 10,
**caractérisé en ce que** le dispositif de mesure comprend au moins une source de rayonnement, en particulier un laser, au moyen de laquelle une ligne peut être projetée sur le produit, et un détecteur de rayonnement, en particulier une caméra, et au moyen des dispositifs d'évaluation, il est possible de constater, à partir d'une image de la ligne projetée sur le produit prise par le détecteur de rayonnement, le contour extérieur du produit.

12. Appareil selon l'une des revendications 8 à 11,
**caractérisé en ce que** les dispositifs de mesure comprennent au moins un dispositif d'observation optoélectronique, en particulier une caméra, qui est agencé dans la moitié de l'espace située en aval du couteau de coupe en direction de convoyage, et qui est réalisé pour observer les surfaces de coupe des tranches de produit à séparer.

13. Appareil selon l'une des revendications 8 à 12,
**caractérisé en ce que** les dispositifs d'évaluation sont réalisés pour évaluer les images prises des surfaces de coupe vis-à-vis de la structure intérieure du produit.

14. Appareil selon l'une des revendications 8 à 13,
**caractérisé en ce que** les dispositifs d'évaluation sont réalisés pour évaluer les images prises des surfaces de coupe vis-à-vis du contour du produit.

15. Appareil selon l'une des revendications 8 à 14,
**caractérisé en ce qu'**il est prévu des systèmes d'éclairage accordés aux dispositifs de mesure pour éclairer les surfaces de coupe et/ou l'environnement du produit dans la région des surfaces de coupe.
